# EUROPÄISCHE PATENTSCHRIFT

(11) **EP 1 122 170 B1**
(45) Veröffentlichungstag und Bekanntmachung des Hinweises auf die Patenterteilung: **27.11.2002**
(21) Anmeldenummer: 01100234.2
(22) Anmeldetag: 03.01.2001
(51) Int. Cl.: B65B 55/02

(54) **Steriltunnel für aseptisch arbeitende Verpackungsmaschinen**
Sterile tunnel for aseptically operating packaging machines
Tunnel stérile pour des machines d'emballage au fonctionnement aseptique

(30) Priorität: 31.01.2000 DE 10004076
(43) Veröffentlichungstag der Anmeldung: 08.08.2001
(73) Patentinhaber: Hassia Verpackungsmaschinen GmbH, D-63691 Ranstadt (DE)
(72) Erfinder: Kurth, Gunter, 63691 Ranstadt (DE)
(74) Vertreter: Wolf, Günter, Dipl.-Ing.

(56) Entgegenhaltungen:
- EP-A- 0 405 402
- WO-A-91/15401
- US-A- 3 911 640
- US-A- 5 810 060

## Beschreibung

Die Erfindung betrifft einen Steriltunnel für aseptisch arbeitende Verpackungsmaschinen mit außerhalb des mit einem gasförmigen Sterilfluid unter leichtem Überdruck stehenden Tunnels angeordneten Antrieben für im Tunnel angeordnete Arbeitselemente, deren Verstellgestänge die Tunnelwand in einer Teleskoprohrabdichtung abgedichtet durchgreifen, wobei das obere, das untere stationär am Tunnel sitzende Teleskoprohr übergreifende Teleskoprohr, nach oben geschlossen, mit dem zugehörigen Antrieb in Verbindung steht.

Mit einer solchen Teleskoprohrabdichtung ausgestattete Steriltunnel sind bspw. nach der EP-A-0 727 357 bekannt. Zu unterscheiden ist hierbei zwischen dem normalen Sterilbetrieb der Verpackungsmaschine (ist im Falle der genannten EP eine sogenannte FFS-Tiefziehverpackungsmaschine) und der Vorsterilisation, die immer nach einer Betriebsunterbrechung durchgeführt werden muß. Diese Vorsterilisation erfolgt nicht mit der während des Betriebes ständig zugeführten Sterilluft, sondern mit einem anderen geeigneten Sterilisationsmittel. Durch die Teleskoprohrabdichtung, die praktisch ein Abströmlabyrinth für die Sterilluft darstellt, strömt ständig während des Betriebes ein geringer Teil der Sterilluft aus dem Tunnel ab und unterbindet damit den Eintritt von Keimen auch an diesen Durchgriffsstellen. Das Gleiche gilt auch für das während der Vorsterilistion zugeführte Sterilisationsmittel, bei dem es darum geht, nach einer Stillstandsperiode eingetretene Verkeimungen im Tunnel, zu dem auch das Innere der Teleskoprohrabdichtung gehört, und an allen darin befindlichen Arbeitselementen zu beseitigen.

Hierbei mußte jedoch festgestellt werden, daß trotz intensiver Vorsterilistion immer wieder eine, wenn auch geringe Verkeimung zu beobachten war. Dieser zunächst unerklärliche Umstand fand als letzte Möglichkeit seine Erklärung in der an sich gegenüber sonstigen anderen Abdichtungsarten (Balgabdichtungen, Membranabdichtungen, Dampfsperren od.dgl.) weitaus günstigeren Teleskoprohrabdichtung, denn es ergab sich einerseits der Verdacht, daß evtl. der obere Innenbereich des oberen Teleskoprohres bei der Vorsterilisation vom durchströmenden Sterilisationsmittel nicht vollständig erfaßt würde, andererseits schien eine Lösung dieses Problems, wollte man die an sich günstige Teleskopabdichtung beibehalten, nicht möglich, da die umgekehrte Topfform des oberen Teleskoprohr eine nicht umgehbare Gegebenheit war und ist.

Der Erfindung liegt demgemäß die Aufgabe zugrunde, einen Steriltunnel mit Teleskoprohrabdichtung auf einfache Weise dahingehend auszugestalten, daß bei der Vorsterilistion auch dieser kritische Bereich bzw. die keimgefährdete Teleskoprohrabdichtung zufriedenstellend dem Sterilisationsmittel ausgesetzt ist.

Diese Aufgabe ist mit einem Steriltunnel der eingangs genannten Art nach der Erfindung dadurch gelöst, daß im oberen verschlossenen Bereich des oberen Teleskoprohres, ringsum gleichmäßig verteilt, zur Abströmung des Vorsterilisationsmittels aus dem Tunnel Öffnungen angeordnet sind.

Diese gleichermaßen einfache wie elegante Lösung brachte prompt das gewünschte Ergebnis, d.h., daß sonst noch beobachtbare Auftreten von Keimen war nunmehr auch in diesem Bereich nicht mehr festzustellen.

Durch die nunmehr am oberen Teleskoprohr angeordneten Öffnungen ist ein zusätzlicher Abströmweg aus dem oberen Innenbereich des oberen Teleskoprohres für das Sterilisationsmittel geschaffen, das sonst nur durch den Ringspalt zwischen oberem und unterem Teleskoprohr abströmen konnte, wobei aber der obere Innenbereich unbespült blieb, d.h., sich dort etwa angesetzte Keime konnten vom durchströmenden Sterilistionsmittel nicht erfaßt werden.

Vorteilhafte Weiterbildungen bzw. Ausführungsformen bestehen in Folgendem:
An Steriltunneln, bei denen das obere Teleskoprohr mit einem Flansch versehen und mit diesem an einer mit dem zugehörigen Antrieb in Verbindung stehenden Trägerplatte befestigt ist -hierbei handelt es sich um die übliche Ausbildung solcher Teleskoprohrabdichtungen - sind die Öffnungen, von der Trägerplatte oder dem Flansch begrenzt, im Flansch oder der Trägerplatte angeordnet. Dies wird noch näher erläutert.

Eine weitere Ausführungsform besteht darin, daß das obere Teleskoprohr an seinem oberen Ende mit einer mit dem Antrieb in Verbindung stehenden Platte verschlossen und diese Platte mit den Öffnungen versehen ist.

Außerdem können die Öffnungen im Querschnitt schlitzförmig ausgebildet und in ihrer Breite so bemessen werden, daß zwischen den Schlitzen in Bezug auf deren Breite schmalere Stege verbleiben.

Um sicherzustellen, daß das abströmende Sterilisationsmittel nicht den Weg des geringsten Widerstandes durch den Ringspalt zwischen oberem und unterem Teleskoprohr nimmt, sind die Öffnungen am oberen Teleskoprohr außerdem so bemessen, daß deren Gesamtquerschnitt im wesentlichen dem des Ringspaltes entspricht.

Schließlich kann auch noch für strömungsgünstige Anströmverhältnisse an der oberen, inneren Begrenzung des oberen Teleskoprohres, was noch näher zu erläutern ist, dadurch gesorgt werden, daß selbst kleinste, sogenannte "Totwasserzwickel" vermieden sind.

Der erfindungsgemäße Steriltunnel mit seinen Teleskoprohrabdichtungen wird nachfolgend anhand der zeichnerischen Darstellung von Ausführungsbeispielen näher erläutert.

Es zeigt schematisch
- Fig.1: teilweise im Schnitt und in Ansicht den Steriltunnel mit einer der darauf angeordneten Teleskopabdichtungen;
- Fig.2: in Ansicht von unten die Trägerplatte für das obere Teleskoprohr gemäß Fig.1;
- Fig.3-5: weitere Ausführungsformen der Teleskopabdichtung;
- Fig.6: im Schnitt eine besondere Ausführungsform;
- Fig.7: eine Draufsicht auf das ober Teleskoprohr nach Fig.6
- Fig.8: in Seitenansicht das Bauprinzip einer aseptisch arbeitenden Tiefziehmaschine und
- Fig.9: in Seitenansicht des Bauprinzip einer aseptisch arbeietenden Schlauchbeutelmaschine.

Der den Sterilraum 30 begrenzende Steriltunnel besteht unter Verweis auf Fig.1 nach wie vor aus dem mit einem gasförmigen Sterilfluid (Sterilluft) unter leichtem Überdruck stehenden Tunnel 1 selbst (hier sogenannter Halbtunnel) mit daran ange ordneten Antrieben 2 für im Tunnel befindliche Arbeitselemente, deren Verstellgestänge 3 die Tunnelwand 4 jeweils in einer Teleskoprohrabdichtung 20 durchgreifen, wobei das obere Teleskoprohr 6 das untere stationär am Tunnel 1 sitzende Teleskoprohr 5 übergreift und mit dem zugehörigen Antrieb 2 in Verbindung steht.

Bei den im Arbeitstakt gegen die Packstoffbahn PB zu verstellenden Arbeitselementen AE, die in Fig.1 nur schematisch dargestellt sind, handelt es sich im Falle einer Tiefziehverpackungsmaschine bspw. um Vorwärmplatten 21, Tiefziehwerkzeuge 22, Füllrohre 23 od.dgl., wie sie in Fiog.8 und 9 schematisch dargesetellt sind, wobei Fig.9 das Prinzuip einer Schlauchbeutelverpackungsmaschine darstellt, bei der bspw. das Füllrohr 26 verstellt wird.
Die in den Ausführungsbeispielen nach den Fig.1,2 und 4,5 dargestellte Konstruktion der Verbindung des Gestänges 3 mit der Stellstange 2' des Antriebes 2 unter Zwischenschaltung einer Trägerplatte 10 ist nur beispielhaft zu verstehen und bezieht sich in dieser Form auf die Verstellmechanik für Vorwärmplatten 21.
Für die Einführung des Sterilisationsmittels zur Vorsterilisation des Steriltunnels 1 sind im übrigen, wie in Fig.1 mit schematisch mit dargestellt, eine oder mehrere Zufuhrdüsen 14 am Steriltunnel 1 angeordnet. Bei den Ausführungsformen für Tiefzieh- und Schlauchbeutelmaschinen in den Fig.8 und 9 ist jeweils nur eine Zufuhrdüse 14 im Sterilluftzufuhrkanal 24 hinter einer Einrichtung 25 für die Erzeugung von Sterilluft vorgesehen.

Für einen derartigen Steriltunnel 1 ist nun wesentlich, daß im oberen, nach oben abgeschlossenen Bereich 7 des oberen Teles koprohres 6, ringsum gleichmäßig verteilt, zur Abströmung des Sterilisationsmittels aus dem Tunnel 1 Öffnungen 8 angeordnet sind.

Sofern, wie vorerwähnt, das obere Teleskoprohr 6 mit einem Flansch 9 versehen und mit diesem an der mit dem Antrieb 2 in Verbindung stehenden Trägerplatte 10 befestigt ist, sind die Öffnungen 8, von der Trägerplatte 10 oder dem Flansch 9 begrenzt, im Flansch 9 oder der Trägerplatte 10 angeordnet. Dargestellt ist dabei in Fig.1,2 die Ausführungsform, bei der die Öffnungen 8 in Form von Breitschlitzen 8' auf der Unterseite der Trägerplatte 10 eingeschnitten sind, wie dies aus Fig.2 ersichtlich ist. Solche Schlitze 8' könnten aber auch im Flansch 9 eingeschnitten sein, die dann nach oben von der Trägerplatte 10 begrenzt werden, wie dies bei den Ausführungsbeispielen nach Fig. 4,5 der Fall ist.

Das Ausführungsbeispiel nach Fig.5 zeigt eine auch an den anderen Ausführungsformen praktizierbare Besonderheit, nämlich dahingehend, daß aus dem einleitend vorerwähnten Grund im oberen Bereich im Inneren des oberen Teleskoprrohres 6 eine konkave, zu den Öffnungen 8 hin leitende Strömungsführung 12 angeordnet ist, mit der auch eckige Zwickel vermieden sind, in denen Keime für durchströmendes Sterilisationsmittel praktisch nicht erreichbar wären. Diese konkave Strömungsführung 12 ist vorteilhaft als Teil des Gestänges ausgebildet. Mit Rücksicht auf diese Strömungsführung 12 ist das besagte obere Rohr 6 mit einem Flansch 9 versehen, der in Anpassung an die konkave Strömungsführung 12 mit konvexer Krümmung 12' in das obere Rohr 6 übergehend ausgebildet ist.

Die Öffnungen 8, egal ob es sich dabei um Schlitzöffnungen 8' oder Öffnungen mit anderer Querschnittsform handelt, sind im übrigen aus dem ebenfalls einleitend erwähnten Grund so bemessen, daß deren Gesamtquerschnitt im wesentlichen dem des von den Teleskoprohren 5,6 begrenzten Ringspaltes 13 entspricht.
Insbesondere für den Fall, daß es sich bei der Verpackungsmaschine um eine einreihige handeln sollte, bei der also nicht mehrere Gestänge 3 nebeneinander an einer entsprechend langen Trägerplatte 10 quer zur in Fig.1 nur gestrichelt angedeuteten Packstoffbahn PB angeordnet sind, kann im übrigen das obere Teleskoprohr 6 an seinem oberen Ende mit einer mit dem Antrieb 2 in Verbindung stehenden Platte 11 verschlossen und diese Platte 11 mit den Öffnungen 8 versehen sein, wie dies in den Fig. 6,7 dargestellt ist, wobei also, wie aus der Draufsichtsdarstellung gemäß Fig. 7 ersichtlich, die Öffnungen 8 einfach nach oben abgehen.
Eine solche gewissermaßen topfartige Ausbildung des oberen Teleskoprohres 6 zeigt auch das Ausführungsbeispiel nach Fig.3, bei dem sich dann allerdings wegen des Anschlusses an der Trägerplatte 10 die Öffnungen 8 in der Rohrwand unmittelbar unter dem "Topfboden" bzw. der Platte 11 befinden.

## Patentansprüche

1. Steriltunnel für aseptisch arbeitende Verpackungsmaschinen mit außerhalb des mit einem gasförmigen Sterilfluid unter leichtem Überdruck stehenden Tunnels (1) angeordneten Antrieben (2) für im Tunnel (1) angeordnete Arbeitselemente, deren Verstellgestänge (3) die Tunnelwand (4) in einer Teleskoprohrabdichtung durchgreifen, wobei das obere, das untere stationär am Tunnel (1) sitzende Teleskoprohr (5) übergreifende Teleskoprohr (6) mit dem zugehörigen Antrieb in Verbindung steht,
**dadurch gekennzeichnet,**
**daß** im oberen Bereich (7) des oberen Teleskoprohres (6), ringsum gleichmäßig verteilt, zur Abströmung des Sterilisationsmittels aus dem Tunnel (1) Öffnungen (8) angeordnet sind.

2. Steriltunnel nach Anspruch 1, wobei das obere Teleskoprohr (6) mit einem Flansch (9) versehen und mit diesem an einer mit dem Antrieb (2) in Verbindung stehenden Trägerplatte (10) befestigt ist,
**dadurch gekennzeichnet,**
**daß** die Öffnungen (8), von der Trägerplatte (10) oder dem Flansch (9) begrenzt, im Flansch (9) oder der Trägerplatte (10) angeordnet sind.

3. Steriltunnel nach Anspruch 1,
**dadurch gekennzeichnet,**
**daß** das obere Teleskoprohr (6) an seinem oberen Ende mit einer mit dem Antrieb (2) in Verbindung stehenden Platte (11) verschlossen und diese Platte (11) mit den Öffnungen (8) versehen ist.

4. Steriltunnel nach einem der Ansprüche 1 bis 3,
**dadurch gekennzeichnet,**
**daß** die Öffnungen (8) schlitzförmig ausgebildet sind.

5. Steriltunnel nach einem der Ansprüche 1 bis 4,
**dadurch gekennzeichnet,**
**daß** im oberen Bereich im Inneren des oberen Teleskoprrohres (6) eine konkave, zu den Öffnungen (8) hin leitende Strömungsführung (12) angeordnet ist.

6. Steriltunnel nach einem der Ansprüche 1 bis 5,
**dadurch gekennzeichnet,**
**daß** die Öffnungen (8) am oberen Teleskoprohr (6) derart bemessen sind, daß deren Gesamtquerschnitt im wesentlichen dem des von den Teleskoprohren (5,6) begrenzten Ringspaltes (13) entspricht.

## Claims

1. A sterile tunnel for aseptically operating packing machines having actuators (2) provided outside the tunnel (1) for working elements arranged within the tunnel containing a gaseous sterile fluid under a slight excess pressure, with the adjustable linkage (3) of the said working elements extending through the tunnel wall (4)within a telescopic tubular sealant, wherein the upper telescopic tube (6) embracing the lower telescopic tube (5) stationarily seated on the tunnel (1) is in communication with the associated actuator,
**characterized in**
**that** ports are provided in the upper area (7) of the upper telescopic tube (6), in circumferential uniform distribution, to enable the sterile fluid to be discharged from the tunnel (1).

2. A sterile tunnel according to claim 1, wherein the upper telescopic tube (6) is provided with a flange (9) to be fixed therewith to a support plate (10) in communication with the actuator (2),
**characterized in**
**that** the ports (8) that are confined by the support plate (10) or the flange (9), are arranged within the flange (9) or within the support plate.

3. A sterile tunnel according to claim 1,
**characterized in**
**that** the upper telescopic tube (6) at the upper end thereof is sealed by a plate (11) in communication with the actuator (2), and that the said plate (11) is provided with ports (8).

4. A sterile tunnel according to claims 1 to 3,
**characterized in**
**that** the ports (8) are of a slit-type configuration.

5. A sterile tunnel according to any one of claims 1 to 4,
**characterized in**
**that** a concave flow guide (12) leading to the ports (8) is provided in the upper area within in the interior of the telescopic tube (6).

6. A sterile tunnel according to any one of claims 1 to 5,
**characterized in**
**that** the ports (8), at the upper telescopic tube (6), are so dimensioned that the general cross-section thereof substantially corresponds to the one of the annular gap (13) confined by the telescopic tubes (5,6).

## Revendications

1. Tunnel stérile pour machines d'emballage fonctionnant de manière aseptique avec des commandes (2) placées à l'extérieur du tunnel (1) qui est en légère surpression avec un fluide stérile gazeux pour des éléments de travail placés dans le tunnel (1), éléments de travail dont la tringlerie de réglage (3) traverse la paroi du tunnel (4) dans une étanchéité de tube télescopique, le tube télescopique supérieur (6), qui recouvre le tube télescopique inférieur (5) qui est placé stationnaire sur le tunnel (1), étant fermé vers le haut et en relation avec la commande correspondante,
**caractérisé en ce**
**que** des ouvertures (8) sont placées dans la zone supérieure (7) du tube télescopique supérieur (6), réparties régulièrement tout autour, pour l'évacuation de l'agent de stérilisation hors du tunnel (1).

2. Tunnel stérile selon la revendication 1, le tube télescopique supérieur (6) étant pourvu d'une bride (9) et étant fixé avec celle-ci à une plaque de support (10) qui est en relation avec la commande (2),
**caractérisé en ce**
**que** les ouvertures (8), délimitées par la plaque de support (10) ou la bride (9), sont placées dans la bride (9) ou la plaque de support (10).

3. Tunnel stérile selon la revendication 1,
**caractérisé en ce**
**que** le tube télescopique supérieur (6) est fermé à son extrémité supérieure avec une plaque (11) qui est en relation avec l'entraînement (2) et cette plaque (11) est pourvue des ouvertures (8).

4. Tunnel stérile selon l'une des revendications 1 à 3,
**caractérisé en ce**
**que** les ouvertures (8) sont configurées en forme de fentes.

5. Tunnel stérile selon l'une des revendications 1 à 4,
**caractérisé en ce**
**qu'**une conduite d'écoulement concave (12) qui mène aux ouvertures (8) est placée dans la zone supérieure à l'intérieur du tube télescopique supérieur (6).

6. Tunnel stérile selon l'une des revendications 1 à 5,
**caractérisé en ce**
**que** les ouvertures (8) sur le tube télescopique supérieur (6) sont dimensionnées de telle manière que leur section d'ensemble correspond substantiellement à celle de la fente annulaire (13) délimitée par les tubes télescopiques (5, 6).
